# EUROPÄISCHE PATENTSCHRIFT

(11) **EP 2 263 289 B1**
(45) Veröffentlichungstag und Bekanntmachung des Hinweises auf die Patenterteilung: **05.12.2018**
(21) Anmeldenummer: 09730253.3
(22) Anmeldetag: 26.03.2009
(51) Int. Cl.: H01R 13/453, H01R 31/06

(54) **SET AUS ANSCHLUSSADAPTER UND ANSCHLUSSKLEMME**
CONNECTION ADAPTER/TERMINAL SET
ENSEMBLE COMPOSÉ D'UN ADAPTATEUR DE RACCORDEMENT ET D'UNE BORNE DE RACCORDEMENT

(30) Priorität: 08.04.2008 DE 102008017915; 19.05.2008 DE 102008024172
(43) Veröffentlichungstag der Anmeldung: 22.12.2010
(62) Teilanmeldung aus: 10016154.6
(73) Patentinhaber: Wago Verwaltungsgesellschaft mbH, 32423 Minden (DE)
(72) Erfinder: KÖLLMANN, Hans-Josef, 32425 Minden (DE)
(74) Vertreter: Gerstein, Hans Joachim
(86) Internationale Anmeldenummer: PCT/EP2009/002214
(87) Internationale Veröffentlichungsnummer: WO 2009/124662

(56) Entgegenhaltungen:
- EP-A- 0 477 548
- EP-A- 1 388 914
- EP-A- 1 681 747

## Beschreibung

Die Erfindung betrifft ein Set aus Anschlussadapter und Anschlussklemme, wobei der Anschlussadapter elektrische Kontakte zur Verbindung mit korrespondierenden Gegenkontakten der Anschlussklemme hat, die Gegenkontakte jeweils in einem aus Isolierstoffmaterial gebildeten Anschlussklemmendom so aufgenommen sind, dass die Gegenkontakte durch eine jeweilige Kontaktführungsöffnung im zugeordneten Anschlussklemmendom für einen Kontakt des Anschlussadapteres zugänglich sind, und wobei die Anschlussklemmendome Steckerführungen haben, die ausgebildet sind, um mit korrespondierenden Buchsenführungen am Anschlussadapter zur Führung des Anschlussadapters von einer Aufsteckposition, in der der Anschlussadapter passend auf die Anschlussklemme aufgesetzt und Anschlussadapter und Anschlussklemme von dort zusammengesteckt werden können, in eine Rastposition, in der der Anschlussadapter auf der Anschlussklemme so aufsitzt und gehalten wird, dass die elektrischen Kontakte des Anschlussadapters und die korrespondierenden Gegenkontakte der Anschlussklemme zur elektrischen Kontaktierung relativ zueinander bewegbar sind.

Derartige Sets aus Anschlussadapter und Anschlussklemme werden beispielsweise zum Anschluss von Spannungsversorgungsleitungen an Leuchten genutzt. Dabei kann es vorkommen, dass das Spannungsversorgungskabel unter Spannung steht. Dies ist für den Monteur gefährlich und insbesondere dann problematisch, wenn der Leuchtenanschluss durch einen NichtFachmann durchgeführt wird.

DE 10 2004 030 440 B4 offenbart einen Leuchtenanschlussadapter mit herausstehenden Steckern, die in eine in ein Leuchtengehäuse eingebaute Leuchtenklemme eingeführt werden. Wenn die Zuleitungen des Leuchtenanschlussadapters unter Spannung stehen, besteht aufgrund des fehlenden Berührungsschutzes eine Verletzungsgefahr.

EP 0 889 550 B1 beschreibt einen zweiteiligen elektrischen Anschluss mit einer verschiebbaren Schutzabdeckung, die einen Berührungsschutz der angeschlossenen Leiter für einen der beiden Anschlussstecker bereitstellt. Die Schutzabdeckung ist als am Außengehäuse angebrachte Klappe ausgebildet, die durch Eingriff in eine geneigte Führungsbahn des Gegensteckers verschwenkt wird.

Ein ähnlicher Klappenmechanismus zum Berührungsschutz eines Steckers ist in der DE 103 36 082 A1 beschrieben. Auch hier ist der andere Teil des Steckerpaares nicht geschützt.

Anschlusssysteme ohne einen Berührungsschutz sind in vielfältiger Ausgestaltung, beispielsweise aus der DE 102 36 398 B3, der DE 100 11 613 A1, der US 3,860,739 A1, der US 2002/0064039 A1 und der US 5,015,203 bekannt.

EP 1 150 399 B1 offenbart einen mehrpoligen elektrischen Anschlussverbinder mit einer Berührungsschutzklappe, um den Zugang zu mindestens einem Teil der Leiteranschlüsse einer der Anschlusseinheiten zu verhindern, wenn die zu diesen Leiteranschlüssen korrespondierenden Leiteranschlüsse der anderen Anschlusseinheit belegt sind. Die Klappe ist am Außengehäuse vor dem Steckerzugang angeordnet und ist über einen Hebemechanismus mit einer weiteren Klappe des zugeordneten Leiteranschlusses der anderen Anschlusseinheit verbunden.

US 5,885,109 A1 beschreibt einen elektrischen Adapter mit einer federbelasteten Schutzplatte vor den durch die Schutzplatten geschützten Anschlussbuchsen. Zum Anschließen eines Steckers an die aus den Buchsen gebildete Steckdose wird von den ungeschützten Steckern die Schutzplatte ergriffen und entgegen der Federkraft verschoben, bis die Durchbrüche in der Schutzplatte, in der die Stecker eingreifen, die dahinter liegenden Buchsen freigeben.

Eine derartige, auch als Kindersicherung bekannte elektrische Schutzvorrichtung ist auch aus DE 27 28 429 A1 oder in einer drehbaren Ausführungsform der beweglichen, federbelasteten Schutzplatte aus der DE 87 15 967 U1 bekannt. Derartige Kindersicherungen für Steckdosen können auch als separates Einsteckteil vorgesehen sein, die in die Steckdosen gesteckt werden. Dies ist in der DE 87 15 967 U1 und DE 85 19 135 U1 beschrieben.

Bei dieser Art von Berührungsschutz muss allerdings sichergestellt werden, dass die vom Stecker hervorstehenden Leitungsanschlüsse nicht spannungsführend sind. Dies kann zum Beispiel bei einem Leuchtenanschluss nicht unbedingt gewährleistet werden, da dort aus Platzgründen zur Verhinderung überstehender Teile beim Einbau in der Regel die Anschlussbuchse in die Leuchte eingebaut ist und der Anschlussstecker mit der Spannungspotential tragenden Zuleitung verbunden ist.

EP 1 681 747 A2 offenbart einen elektrischen Geräteanschluss für eine Leuchte mit einer in das Leuchtengehäuse eingeclipsten Anschlussklemme und einem daran anschließbaren Steckverbinder, der mehrere Stecker- oder Buchsenkontakte zum externen Anschluss an ein Netzkabel hat. Die in der Leuchten-Anschlussklemme eingreifenden Anschlusskontakte des Steckverbinders sind in einen längsverschieblich am Steckverbindergehäuse gelagerten Kontaktträgerschlitten eingebaut. Erst nachdem der Kontaktträgerschlitten in eine Montageendstellung in Richtung der an den Steckverbinder angrenzenden Anschlussklemme verschoben ist und die Anschlusskontakte des Steckverbinders in die Anschlussbuchsen der Anschlussklemme eingegriffen haben, erfolgt über Anschlussbügelkontakte im Kontaktträger eine elektrisch leitende Verbindung der Anschlusskontakte mit den Stecker- oder Buchsenkontakten und daran ggf. angeschlossene Netzkabel. Auf diese Weise wird verhindert, dass die aus dem Steckverbinder herausragenden Anschlusskontakte außerhalb der Montageendstellung potentialführend sein können. Durch einen Sperranschlag am Kontaktträgerschlitten, der in einen Gegenanschlag der Anschlussklemme eingreift, wird in einer Montageendstellung der durch den Sperranschlag fixierte Kontaktträgerschlitten freigegeben und kann weiter in Richtung Anschlussklemme verschoben werden, um die Anschlusskontakte des Steckverbinders mit den Anschlussbuchsen der Anschlussklemme zu verbinden.

Anschlussadapter und Anschlussklemmen werden in unterschiedlichen Varianten mit unterschiedlicher Anschlussbelegung bereitgestellt. Dabei besteht ein Bedarf, ein Fehlstecken von nicht zueinander gehörigen Anschlussadaptern und Anschlussklemmen unterschiedlicher Anschlussbelegung zu verhindern. Gleichzeitig muss jedoch durch geeignete Ausgestaltung sichergestellt werden, dass Potential führende Anschlusskontakte berührungssicher geführt und dabei Anschlussadapter und Anschlussklemme in der Rastposition fest miteinander verrastet sind, wobei diese Konstruktion für alle Polarten gleichartig sein soll.

Aufgabe der vorliegenden Erfindung ist es daher, ein verbessertes Set aus Anschlussadapter und Anschlussklemme zu schaffen.

Diese Aufgabe wird durch das Set mit den Merkmalen von Anspruch 1 gelöst.

Eine Anschlussbelegung ist bei einem n-poligen Adapter oder Klemme (mit n = 2, 3, 4, 5 oder mehr) durch die den einzelnen Anschlüssen zugeordneten Leitungsfunktionen definiert, wie bspw. Schutzleiter- (E), Neutralleiter- (N), Phasenleiter- (L). Dann kann auch bei gleicher Polzahl ein Fehlstecken von Anschlussadapter und Anschlussklemme gleicher Art, d.h innerhalb des gleichen Stecksystems, jedoch unterschiedlichen Typs aufgrund verschiedener Anschlussbelegung verhindert werden. Die Anschlussbelegung kann jedoch auch die Anzahl der für die gegenseitige Kontaktierung vorhandenen Kontakte beinhalten.

Gemäß der Lehre der vorliegenden Erfindung werden die zum Führen des Anschlussadapters auf die Anschlussklemme und zum Verrasten genutzten Anschlussadapter- und Anschlussklemmenführungen auch als Kodierelemente eingesetzt. Die Anschlussadapter- und Anschlussklemmenführungen sind dabei so aufeinander abgestimmt, dass ein Aufsetzen, Führen und Verrasten eines Anschlussadapters auf eine Anschlussklemme nur bei übereinstimmender Anschlussbelegung möglich sind. In Abhängigkeit von der Anschlussbelegung sind somit die Anschlussadapter- und Anschlussklemmenführungen unterschiedlich ausgebildet, wobei die Führungs- und Rastfunktion gleichbleibend ist. Die Aufsetz-, Führungs- und Rastvorsprünge und -vertiefungen werden erfindungsgemäß auch zur Kodierung genutzt, was bei der Konstruktion zwar erhebliche komplexe Überlegungen erfordert, in der Herstellung und Anwendung jedoch wesentliche Vorteile mit sich bringt.

Die Nutzung der Anschlussadapter- und Anschlussklemmenführungen als Kodierelemente hat den Vorteil, dass keine zusätzlichen Vorsprünge und korrespondierende Vertiefungen als Kodierungen notwendig sind. Hierzu können die ohnehin schon vorhandenen Vorsprünge und Vertiefungen der Anschlussadapter- und Anschlussklemmenführungen genutzt werden, ohne dass dies den eigentlichen Zweck zur Führung und Verrastung von Anschlussadapter und Anschlussklemme beeinträchtigt.

Die Führungen können durch Vorsprünge und Vertiefungen im Isolierstoffmaterial des Anschlussklemmendoms und in einem korrespondierenden Steckaufsatzbereich des Anschlussadapters gebildet sein. Dabei greift ein Vorsprung beispielsweise am Isolierstoffgehäuse des Anschlussadapters in eine Vertiefung im Isolierstoffmaterial des Anschlussklemmendoms der Anschlussklemme ein, so dass bei passender Anschlussbelegung der Anschlussadapter auf die Anschlussklemme aufgesetzt werden kann. Im Anschluss daran kann der Vorsprung durch die Vertiefung in eine Rastposition geführt werden, in der der Anschlussadapter mit der Anschlussklemme verrastet ist, indem der Vorsprung am Anschlussadapter durch einen weiteren Vorsprung am Anschlussklemmendom anliegt und damit eine Haltefunktion ausgeübt wird. Die Vorsprünge und Vertiefungen, die die Führungen definieren, sind somit zunächst auf eine Kodierung, anschließend auf eine Führung und in der Rastposition auf eine Haltefunktion hin ausgestaltet.

Die eine Kodierung bildenden Abschnitte der Führungen befinden sich vorzugsweise an dem freien Ende des Anschlussklemmendoms, d.h. an dem Ende, auf dem der Anschlussadapter beim Aufstecken als erstes die Anschlussklemme berührt. Damit kann ein Aufstecken eines nicht passenden Anschlussadapters bereits vor dem Verschiebevorgang, d.h. zu Beginn des Aufsteckens des Anschlussadapters auf die Anschlussklemme verhindert werden. Dies ist im Vergleich zu einer Ausführungsform vorteilhaft, bei der die Führungen zunächst unabhängig von der Anschlussbelegung von Anschlussadapter und Anschlussklemme eine erste Führung des Anschlussadapters auf das Anschlussklemme erlauben und anschließend durch eine Kodierung während der Führung von Anschlussadapter und Anschlussklemme in eine Rastposition ein Verrasten bei ungleicher Anschlussbelegung verhindert wird.

Die für alle oder einige der elektrischen Kontakte vorgesehenen Anschlussklemmendome sind vorzugsweise integral mit einem Isolierstoffgehäuse der Anschlussklemme geformt. Dies ermöglicht eine einfache Herstellung und zuverlässige Isolierung. Zudem können an den Anschlussklemmendomen in an sich bekannter Weise Rastfederelemente angeformt sein, mit denen die Anschlussklemme an einem Trägerblech, beispielsweise einem Leuchtenblech einer Leuchte lösbar befestigt werden kann.

Wie oben bereits beschrieben, definieren die Anschlussadapter- und Anschlussklemmenführungen vorzugsweise eine derartige Führungsbahn, dass im ersten Schritt der Kontaktierung Anschlussadapter und Anschlussklemme aufeinander zu bewegbar sind. Nach Erreichen einer Anschlagposition sind Anschlussadapter und Anschlussklemme quer zueinander bewegbar, bis eine Rastposition erreicht wird, bei der die elektrischen Kontakte im Anschlussadapter relativ zu den korrespondierenden Gegenkontakten zur gegenseitigen Kontaktierung aufeinander zu bewegbar sind.

Zur Klarstellung wird darauf hingewiesen, dass neben den in Anschlussklemmendomen aufgenommenen Gegenkontakten oder über diese zugänglichen Kontakte weitere Gegenkontakte in der Anschlussklemme oder Kontakte in dem Anschlussadapter vorhanden sein können. So kann beispielsweise am Anschlussadapter ein PE-Kontakt zur sicheren Masseverbindung vorhanden sein. An dem Grundprinzip der vorliegenden Erfindung ändert dies jedoch nichts.

Im Anchlussadapter der eingangs genannten Art kann die Schutzplatte im unteren Gehäuseteil gelagert sein und in dem oberen Gehäuseteil kann mindestens eine Steckkontaktanordnung eingebaut sein, die jeweils eine Gruppe von mit zugeordneten Adapterkontakten elektrisch leitend verbundene Anschlusskontakte aufweist.

Die Integration der mindestens einen Steckkontaktanordnung zusammen mit den nach unten in Richtung des unteren Gehäuseteils ragenden Adapterkontakten in das obere Gehäuseteil hat den Vorteil, dass die Adapterkontakte starr mit den zugeordneten Anschlusskontakte der mindestens einen Steckkontaktanordnung verbunden und mit dem oberen Gehäuseteil zusammen verschoben werden können. Die starre Verbindung von Adapterkontakten und zugeordneten Anschlusskontakten ermöglicht eine sichere elektrische Kontaktierung bei hoher Stromtragfähigkeit. Die im Ruhezustand einen Berührungsschutz für die Anschlusskontakte bildende Schutzplatte ist hingegen in das untere Gehäuseteil eingebaut. Durch den Einbau der Steckkontaktanordnungen des oberen Gehäuseteils ist nunmehr ausreichend Platz für die Führung der Schutzplatte vorhanden. Die Bauhöhe des Anschlussadapters kann auf diese Weise reduziert werden.

Besonders vorteilhaft ist es, wenn von dem unteren Gehäuseteil Rasthaken abragen. Mit Hilfe der Rasthaken kann das Ausrichten und Aufsetzen des Anschlussadapters auf eine Geräteanschlussklemme erleichtert werden, indem die Rasthaken auf Öffnungen einer Montageplatte ausgerichtet sind, wobei die Geräteanschlussklemme ebenfalls mit der Montageplatte verbunden ist. Die Einsteckposition der Rasthaken in die Öffnungen definiert dann die korrekte Aufsetzposition auf die Geräteanschlussklemme.

Das obere Gehäuseteil sollte dann an die Rasthaken angepasste Verriegelungsfinger haben, wobei die Rasthaken und Verriegelungsfinger so ausgebildet sind, dass nach einer Verrastung des unteren Gehäuseteils durch Eingriff der Rasthaken in die Öffnung einer Montageplatte die Verriegelungsfinger bei Verschiebung des oberen Gehäuseteils hinter die Rasthaken in die Öffnungen positionierbar sind und auf diese Weise ein Herausführen der Rasthaken aus den Öffnungen blockiert wird.

Damit wird ausgenutzt, dass nach dem Einsetzen der Rasthaken in die Öffnungen und Verschieben des Anschlussadapters in die Verriegelungsstellung ein Teil der Öffnungen wieder frei werden. Diese frei werdenden Teile der Öffnungen werden durch die Verriegelungsfinger ausgefüllt, wenn das obere Gehäuseteil nach unten in Richtung Montageplatte verschoben wird.

Weiterhin ist es vorteilhaft, wenn die zur Anlage an eine Geräteanschlussklemme vorgesehene Unterseite des unteren Gehäuseteils an hervorragende Dome der Geräteanschlussklemme zum Aufschieben auf und Verrasten des Anschlussadapters an der Geräteanschlussklemme angepasste Führungsprofile hat. Die Unterseite des unteren Gehäuseteils ist damit mit Hilfe der Führungsprofile so ausgestaltet, dass das Aufsetzen des Anschlussadapters auf die Geräteanschlussklemme nur in einer zulässigen Position möglich ist, wobei anschließend die Verschiebung des Anschlussadapters in eine Rastposition durch die Führungsprofile vorgegeben wird.

Die Integration der Steckkontaktanordnung in dieses obere Gehäuseteil hat den Vorteil, dass die Anschlusskontakte mindestens einer der Steckkontaktanordnungen als Schneid-Klemm-Kontakte ausgebildet sein können. Damit kann eine ein- oder mehradrige Leitung an der Oberseite des oberen Gehäuseteils entlang geführt und mit an der Oberseite des oberen Gehäuseteils gegenüberliegend zum unteren Gehäuseteil herausragenden Schneid-Klemm-Kontakten verbunden werden.

Die Schneid-Klemm-Steckkontaktanordnung ist dabei vorzugsweise direkt oberhalb der Adapterkontakte im oberen Gehäuseteil angeordnet. Die Führung der Leitungen auf die Schneid-Klemm-Kontakte und das Arretieren derselben erfolgt mit einem Führungsaufsatz, der Rastelemente zum Aufrasten auf die Oberseite des oberen Gehäuseteils und Leitungsführungselemente zum Auflegen und Führen von Leitungen auf zugeordnete Schneid-Klemm-Anschlusskontakte hat. Die Leitungsführungselemente können als im Querschnitt teilkreisförmige Mulden mit Vertiefungen für die freien Enden der Schneid-Klemm-Kontakte ausgebildet sein. Der Führungsaufsatz kann als separates Teil auf das obere Gehäuseteil aufsteckbar oder auch verschwenkbar mit dem oberen Gehäuseteil verbunden sein.

Anschlusskontakte von mindestens einer der mindestens einen Steckkontaktanordnung können aber auch als Federkraftklemmanschlüsse ausgebildet sein. Als Federkraftklemmanschlüsse eignen sich beispielsweise Käfigzugfederanschlüsse, Druckkontaktanschlüsse, wie beispielsweise Messer-Gabel-Kontakte oder ähnliches.

Die zwei Steckkontaktanordnungen können einander gegenüberliegend im oberen Gehäuseteil angeordnet sein, so dass korrespondierende Anschlusskontakte der beiden gegenüberliegenden Steckkontaktanordnungen durchgeschleift sind und mit Hilfe mindestens eines zugeordneten Adapterkontakts ein Abgriff an der durchgeschleiften Leitung erfolgt. Die Adapterkontakte sind dann im Zwischenraum zwischen den beiden sich gegenüberliegenden Steckkontaktanordnungen angeordnet und ragen quer zur Flucht zwischen den beiden Steckkontaktanordnungen nach unten in Richtung unteren Gehäuseteils ab.

Denkbar ist weiterhin, dass mindestens zwei Steckkontaktanordnungen vertikal übereinander an einer Seite des oberen Gehäuseteils angeordnet sind. Dabei können weitere Steckkontaktanordnungen gegenüberliegend zu den übereinander liegenden Steckkontaktanordnungen vorhanden sein, die ihrerseits wiederum in Verschiebungsrichtung der Adapterkontakte gesehen übereinanderliegend angeordnet sind.

Die Schutzplatte kann mindestens ein Führungselement, wie z. B. ein nach unten in Richtung der Anschlussfläche für eine Anschlussklemme abragender Haltefinger, oder eine Öffnung zur Aufnahme eines Haltefingers der Anschlussklemme zum Halten der Schutzplatte in einer festen Position zur Anschlussklemme beim Zusammenwirken des Haltefingers mit der Geräteanschlussklemme haben, während das untere und obere Gehäuseteil relativ zur Schutzplatte beim Aufrasten auf die Anschlussklemme verschoben wird, um die Durchtrittsöffnungen auf die Adapterkontakte auszurichten.

Während die Schutzplatte die Adapterkontakte in der Ruhestellung, bei der der Anschlussadapter nicht an eine Anschlussklemme angeklemmt ist, verdeckt, erfolgt beim Aufstecken und Aufschieben des Anschlussadapters auf eine Anschlussklemme eine Verlagerung der Schutzplatte bei relativ zu dem oberen und unteren Gehäuseteil und den Adapterkontakten so, dass die Durchtrittsöffnungen auf die Adapterkontakte ausgerichtet werden und die Adapterkontakte durch die Durchtrittsöffnungen hindurch in Richtung korrespondierender Klemmen einer angrenzenden Anschlussklemme verlagert werden können. Beim Aufsetzen des Anschlussadapters sind die Durchtrittsöffnungen der Schutzplatte bereits auf zu Kontakten in der Geräteanschlussklemme führenden Einführungsöffnungen ausgerichtet und die Schutzplatte wird in dieser Position relativ zu Anschlussklemmen mit Hilfe des Führungselementes, wie z. B. eines Haltefingers fixiert. Das obere und untere Gehäuseteil wird dann zusammen mit den Adapterkontakten relativ zur Schutzplatte und der Anschlussklemme soweit verschoben, bis die Adapterkontakte durch die Durchtrittsöffnungen und Einführöffnungen zur Kontaktierung korrespondierender Kontakte in Richtung Anschlussklemme verschoben werden können. Das vorzeitige Herunterdrücken der Adapterkontakte auf die Schutzplatte bzw. ein frühzeitiges Abziehen des Anschlussadapters von der Anschlussklemme unter Überlastung der Adapterkontakte wird durch einen Sperrriegel verhindert, der nur in der Anschlussposition durch dann fluchtende Sperrriegelbrüche in die Anschlussklemme hineingeleitet und damit den Anschlussadapter in einer Position zur Anschlussklemme festlegt.

Mit Hilfe des unteren und oberen Gehäuseteils und der Integration der Adapterkontakte in das obere Gehäuseteil und der Integration der Schutzplatte in das untere Gehäuseteil ist eine solche Sicherung der Adapterkontakte vor Berührung auf einfache und kompakte Weise möglich.

Die Adapterkontakte können jeweils einstückig mit zugeordneten Anschlusskontakten der mindestens einen Steckkontaktanordnung geformt sein. Aus montagetechnischen Gründen ist es unter Umständen jedoch sinnvoll, wenn die Adapterkontakte separat zu den Anschlusskontakten mit daran angeordneten Stromschienenstücken gefertigt sind und eine elektrisch leitende Verbindung der Adapterkontakte mit zugeordneten Anschlusskontakten bei der Montage der Adapterkontakte in das obere Gehäuseteil erfolgt.

Bei der Integration der mindestens einen Steckkontaktanordnung in das obere Gehäuseteil tritt das Problem auf, dass durch Zug an mit den Steckkontaktanordnungen verbundenen Leitungen das obere Gehäuseteil von der Aanschlussklemme gegebenenfalls unter Beschädigung der Rastmechanismen abgezogen werden kann. Daher ist es vorteilhaft, wenn das obere Gehäuseteil mit dem unteren Gehäuseteil nach Anklemmen an einer Anschlussklemme mit Hilfe von Rastbügeln gesichert wird, die das untere und obere Gehäuseteil miteinander verrasten.

Weiterhin ist es vorteilhaft, wenn unteres und oberes Gehäuseteil über Führungslaschen miteinander in Verbindung stehen, wobei die Führungslaschen Anschlagnasen haben, die ein Abziehen des oberen Gehäuseteils vom unteren Gehäuseteil verhindern und beim Aufschieben des oberen Gehäuseteil auf das untere Gehäuseteil in die Rastposition des oberen Gehäuseteils zur Verhinderung eines Verkantens führen.

Die Erfindung wird nachfolgend anhand von Ausführungsbeispielen mit den beigefügten Zeichnungen näher erläutert. Es zeigen:
- Figur 1: - Perspektivische Schnittansicht einer Ausführungsform eines auf eine Anschlussklemme aufgesetzten Anschlussadapters;
- Figur 2: - Perspektivische Darstellung eines Anschlussbereichs eines Anschlussadapters mit Anschlussklemmenführungen;
- Figur 3: - Perspektivische Darstellung eines Ausschnitts eines Anschlussbereiches einer Anschlussklemme mit Anschlussadapterführungen;
- Figur 4a) und b): - Draufsicht auf den Anschlussbereich eines Anschlussadapters mit eingeführtem Anschlussklemmendom einer Anschlussklemme in Anschlagposition und Rastposition;
- Figur 5a) bis d): - Unterschiedliche Ausführungen der Anschlussadapter- und Anschlussklemmenführungen;
- Figur 6a) bis d): - Skizze unterschiedlicher Ausführungen von Anschlussadapterführungen;
- Figur 7: - perspektivische Ansicht eines Anschlussadapters in Ruhestellung;
- Figur 8: - perspektivische Ansicht des Anschlussadapters aus Figur 7 in Klemmstellung;
- Figur 9: - Schnittansicht des Anschlussadapters aus Figur 7 mit Klemmendomen einer Geräteanschlussklemme;
- Figur 10: - Schnittansicht des Anschlussadapters aus Figur 7 mit Klemmendomen einer Geräteanschlussklemme;
- Figur 11: - Skizze eines Ausschnitts einer starren Verbindung von einander gegenüberliegenden Anschlusskontakten mit senkrecht dazu abgehenden Anschlussklemmen im Durchtritt durch eine Führungsplatte, Schutzplatte und Dome einer Geräteanschlussklemme;
- Figur 12: - Skizze eines Ausschnitts von Anschlussklemmen mit integral angeformten, nach oben ausgerichteten Schneid-Klemm-Anschlusskontakten;
- Figur 13: - Perspektivische Ansicht eines Anschlussadapters mit oberhalb der Adapterkontakte liegenden Brückern.

Figur 1 lässt eine perspektivische Schnittansicht eines Anschlussadapters 1 erkennen, der zum Einklemmen an eine Anschlussklemme 2 eines elektrischen Gerätes, beispielsweise einer Leuchte vorgesehen ist. Die Anschlussklemme 2 ist hierbei in ein Gerätegehäuseblech 3 des elektrischen Gerätes eingesteckt und dort fixiert.

Der Anschlussadapter 1 hat ein Isolierstoffgehäuse 4, in dessen Innenraum eine Schutzplatte 5 eingebaut ist, die z. B. einen Teil eines im Isolierstoffgehäuse 4 verschieblich gelagerten Innengehäuseteils ist. In der Schutzplatte 5 sind Durchbrüche 6 vorgesehen, um durch die Schutzplatte 5 vor Berührung geschützte Anschlusskontakte 7 in Richtung eines Anschlussklemme 2 hindurch zu führen und die Anschlusskontakte 7 mit Gegenkontakten (nicht dargestellt) der Anschlussklemme 2 elektrisch leitend zu verbinden.

Es ist weiterhin erkennbar, dass die Anschlusskontakte 7 im Innenraum des Isolierstoffgehäuses 4 durch mit dem Isolierstoffgehäuse 4 starr verbundenen Positionierstege 8 geführt werden, die beidseits an den Anschlusskontakten 7 angeordnet sind. Damit wird sichergestellt, dass die Anschlussklemmen 7 nur in vertikaler Richtung verschoben und auf die Durchbrüche 6 in einer Anschlussposition ausgerichtet sind.

Die Vertikalverschiebung der Anschlusskontakte 7 erfolgt mit Hilfe eines Betätigungsgehäuseteils 9, an dem die Anschlusskontakte 7 festgelegt sind. Das Betätigungsgehäuseteil 9 bildet, wie skizziert, einen Teil des Deckelabschlusses des Isolierstoffgehäuses 4 und ist mit den sich vom Deckelabschnitt senkrecht nach unten in Richtung der Ebene der Durchbrüche 6 erstreckenden Seitenwänden in Führungsnuten 10 des Isolierstoffgehäuses 4 aufgenommen und geführt.

Die Führungsnuten 10 werden durch die Außenwand des Isolierstoffgehäuses 4 und einem von der Außenwandung des Isolierstoffgehäuses 4 abgehenden Steg 11 im Innenraum gebildet. Die Anschlusskontakte 7 sind elektrisch leitend mit Anschlussleitungsanschlüssen 12 verbunden, die in das Isolierstoffgehäuse 4 integriert und zur Verbindung mit einer Spannungsversorgungsleitung für das elektrische Gerät vorgesehen sind.

Optional können die Anschlussleitungsanschlüsse 12 aber aus dem Isolierstoffgehäuse rausragen und beispielsweise Schneidkontaktanschlüsse (IDC) für einen Schneid-Klemm-Kontaktanschluss haben. Die Anschlussleitungsanschlüsse 12 können beispielsweise aber auch an der Außenseite des Isolierstoffgehäuses 4 angeordnete Stecker und/oder Buchsen haben oder direkt mit einem integrierten Netzkabel verbunden sein.

Bei einer Betätigung des Betätigungsgehäuseteils 9 durch Herunterdrücken in Richtung Anschlussklemme 2 würden in der Schutzposition die Anschlusskontakte 7 auf der Schutzplatte aufliegen und könnten dadurch unter Umständen verformt werden. Das Betätigungsgehäuseteil 9 hat daher einen Sperrriegel 13, der sich von dem Deckelabschnitt des Betätigungsgehäuseteils 9 senkrecht nach unten in Richtung Schutzplatte 5 erstreckt. In der Schutzplatte 5, sowie der daran angrenzenden Bodenwand des Isolierstoffgehäuses 4 sind Sperrriegeldurchbrüche S vorgesehen, die miteinander fluchten, wenn das Isolierstoffgehäuse 4 in Bezug auf die Schutzplatte 5 in eine Anschlussposition verschoben ist, bei der auch die Durchbrüche 6 für die Anschlussklemmen 9 mit nicht sichtbaren Durchbrüchen im Isolierstoffgehäuse 4 und den in der Anschlussklemme 2 vorgesehenen Gegenkontakten fluchten.

Dadurch wird erreicht, dass der Sperrriegel 13 in der Anschlussposition durch die Sperrriegeldurchbrüche S hindurch gleiten kann und damit ein Herunterdrücken des Betätigungsgehäuseteils 9 in Richtung Anschlussklemme 2 ermöglicht. Die Relativbewegung von Isolierstoffgehäuse 4 und im Innenraum des Isolierstoffgehäuses 4 angeordneter Schutzplatte 5 wird dadurch ermöglicht, dass die Schutzplatte 5 ein Führungselement 14 hat, das in Wirkverbindung mit dem Anschlussklemme 2 tritt, um die Schutzplatte 5 relativ zum Anschlussklemme 2 festzulegen. Das Führungselement 14 kann beispielsweise ein Durchbruch sein, in den ein Führungszapfen 15 der Anschlussklemme 2 eingreift, der von der Anschlussklemme 2 nach oben aus dem Gerätegehäuseblech 3 hervorragt.

Es ist erkennbar, dass der Führungszapfen 15 auf einem Anschlussklemmendom 16 angebracht ist, der von der Anschlussklemme 2 durch eine Öffnung im Gerätegehäuseblech 3 hervorragt. Dieser Anschlussklemmendom 16 bildet einen Anschlag für einen von der Bodenwandung des Isolierstoffgehäuses 4 nach unten in Richtung Anschlussklemme 2 herausragendes, abgewinkeltes Anschlagprofil 17. Das Anschlagprofil 17 wird zudem durch eine Rastnase 18 der Anschlussklemme 2 geführt.

Das Anschließen des Anschlussadapters 1 an die Anschlussklemme 2 erfolgt derart, dass zunächst der Führungszapfen 15 durch das als Durchbruch ausgestaltete Führungselement 14 gesteckt wird. Dadurch wird die Position der Schutzplatte auf die Anschlussklemme 2 ausgerichtet und festgelegt, wenn der Anschlussadapter 1 weiter verschoben wird. Im Folgenden wird dann das Isolierstoffgehäuse nach rechts relativ zu einer Anschlussklemme 2 verschoben. Die Ausrichtung und Führung wird durch das auf der Rastnase 18 aufliegende, abgewinkelte Anschlussprofil 17 sichergestellt. Das Isolierstoffgehäuse 4 wird soweit nach rechts geschoben, während die Schutzplatte 5 festliegt, bis die Durchbrüche 6 zur Durchführung der Anschlusskontakte 7 mit entsprechenden Durchbrüchen in der Bodenwandung des Isolierstoffgehäuses 4 und den Gegenkontakten der Anschlussklemme 2 fluchten und zudem die Sperrriegeldurchbrüche S miteinander fluchten. Diese sogenannte Rastposition ist erreicht, wenn das Anschlussprofil 17 an dem Anschlussklemmendom 16 anliegt, wodurch eine weitere Verschiebung des Isolierstoffgehäuses 4 verhindert wird. In dieser Rastposition ist es nunmehr möglich, das Betätigungsgehäuseteil 9 nach unten in Richtung Anschlussklemme 2 zu drücken, da nunmehr der einen L-förmigen Absatz aufweisende Sperrriegel 13 nicht mehr mit seinem schmalen Ende auf der Oberseite der Anschlussklemme 2 und mit seinem Absatz nicht mehr auf der Schutzplatte 5 aufliegt, sondern durch die fluchtenden Sperrriegeldurchbrüche S in Richtung Anschlussklemme 2 hindurch gleiten kann.

Damit ist das Betätigungsgehäuseteil 9 nicht mehr blockiert, sondern freigegeben. Durch das Herunterdrücken des Betätigungsgehäuseteils 9 werden die Anschlusskontakte 7 durch die Durchbrüche 6 nach unten in die Gegenkontakte der Anschlussklemme 2 geführt und stellen damit eine elektrische Verbindung des Anschlussadapters 1 mit dem Anschlussklemme 2 her.

Umgekehrt wird durch den L-förmigen Sperrriegeldurchbruch S beim Abklemmen des Anschlussadapters 1 sichergestellt, dass die Anschlussklemmen 7 erst nach Erreichen eines durch den Absatz des Sperrriegels 13 definierten Mindestabstandes von der Schutzplatte 5 verlagert werden können. Das schmale Ende des Sperrriegels 13 bildet zudem einen Anschlag für den Anschlussklemmendom 16 und stellt damit - zusammen mit dem Anschlussprofil 17 - eine kontrollierte Positionierung und Führung sicher.

Die elektrische Verbindung der elektrischen Anschlusskontakte 7 mit den Leitungsanschlüssen 12 kann entweder über flexible, fest verdrahtete Leitungen, über Gleitkontakte, über Schneid-Klemm-Kontakte oder über einen Klemmkontakt erfolgen, der entweder in der Endposition einen elektrischen Kontakts zwischen den elektrischen Kontakten 7 und den zugeordneten Anschlussleitungsanschlüssen 12 herstellt, wenn die elektrischen Anschlusskontakte 7 elektrisch leitend mit den korrespondierenden Gegenkontakten der Anschlussklemme 2 verbunden sind.

Ein Abklemmen des Anschlussadapters 4 von der Anschlussklemme 2 kann nur durch den entgegengesetzten Ablauf erfolgen, indem zunächst das Betätigungsgehäuseteil 9 nach oben verlagert wird, der Sperrriegel 13 hierdurch die Blockade einer Relativbewegung zwischen Isolierstoffgehäuse 4 und Schutzplatte 5 aufhebt und anschließend das Isolierstoffgehäuse 4 nach links verschoben wird. Damit wird mit Hilfe der Wirkverbindung des Führungszapfens 15 und des als Durchbruch ausgebildeten Führungselementes 14 sichergestellt, dass die Schutzplatte 5 in eine Schutzposition verfällt, bei der die elektrischen Anschlusskontakte 7 vor Berührung geschützt sind. Verschleißanfällige Hilfsmittel, wie Federn, sind nicht notwendig, können aber optional vorgesehen sein. Vielmehr wird der reine Bewegungsablauf beim Anklemmen und Abklemmen des Anschlussadapters 1 ausgenutzt.

Gemäß der Lehre der vorliegenden Erfindung sind die am Anschlussklemmendom 16 und dem Anschlagprofil 17 ausgebildeten Anschlussadapter- und Anschlussklemmenführungen nicht nur wie beschrieben zur Führung und Verrastung des Anschlussadapters 1 auf die Anschlussklemme 2 ausgestaltet, sondern unter Berücksichtigung der Anschlussbelegung von Anschlussadapter 1 und Anschlussklemme 2 so aufeinander abgestimmt, dass die Führung eines Anschlussadapters 1 auf eine Anschlussklemme 2 oder umgekehrt nur bei übereinstimmender, üblicherweise am Isolierstoffgehäuse Anschlussbelegung der Kontakte und Gegenkontakte möglich ist. Die Anschlussbelegung kann beispielsweise als Funktionszuordnung der Kontakte und Gegenkontakte auf dem Isolierstoffgehäuse sichtbar angegeben sein.

Figur 2 lässt eine perspektivische Ansicht des Anschlussbereichs eines Anschlussadapters 1 erkennen. In dem Isolierstoffgehäuse 4 ist ein elektrischer Kontakt aufgenommen, der nach dem im oben beschriebenen Ausführungsbeispiel in Bezug auf die Figur 1 dargestellten Art verschiebbar ist. Weiterhin ist im Anschlussbereich des Isolierstoffgehäuses 4 durch Vertiefungen 19 und Vorsprünge 20 ein Führungskanal ausgebildet, in dem ein Anschlussklemmendom 16 einer korrespondierenden Anschlussklemme 2 hineingesteckt und in eine Rastposition geführt werden kann. In der Rastposition kann der elektrische Kontakt 7 dann mit einem korrespondierendem Gegenkontakt der Anschlussklemme 2 verbunden werden.

Deutlich ist, dass durch die Vertiefungen zwei sich gegenüberliegende Flügelbereiche geschaffen werden, die gegenüber einem daran angrenzenden Bereich breiter sind. Die Vertiefungen 19 bilden somit eine T-Form, die teilweise durch die Vorsprünge 20 begrenzt ist. Die Vorsprünge 20 dienen der Führung der Anschlussklemme 2 in eine Rastposition, in der die Vorsprünge 20 oberhalb und angrenzend an korrespondierende Vorsprünge 21 der Anschlussklemme 2 liegen, wie in der Figur 3 dargestellt ist. Die in der Figur 3 skizzierte Anschlussklemme 2 ist im Profil entsprechend T-förmig, jedoch kürzer ausgebildet, um zunächst in die Vertiefung 19 im Anschlussklemmendom 4 eingesetzt, nach unten unterhalb der Vorsprünge 20 verschoben und dann quer zur Einführungsrichtung verlagert zu werden, bis die Rastposition erreicht wird, in der die Anschlussklemme 2 durch die Vorsprünge 20 und die daran anliegenden Vorsprünge 21 gehalten werden, wobei die Vorsprünge 21 an die rechtwinklig von dem Vorsprung 20 des Anschlussadapters abgehenden Begrenzungswände anstoßen. In dieser Rastposition kann dann der elektrische Kontakt 7 durch eine Kontaktführungsöffnung 22 im Anschlussklemmendom 16 zu den Gegenkontakten der Anschlussklemme 2 verfahren werden.

Der Bewegungsablauf ist aus der in der Figur 4 skizzierten Draufsicht besser erkennbar.

Figur 4a) zeigt eine Draufsicht auf den Anschlussbereich eines Anschlussadapters 1, in das der Anschlussklemmendom 16 einer korrespondierenden Anschlussklemme bis in eine Anschlagposition hineingesteckt ist. Erkennbar ist, dass die vom Anschlussklemmendom 16 herausragenden Vorsprünge 21 in korrespondierende Durchbrüche 19 des Anschlussbereichs im Isolierstoffgehäuse 4 des Anschlussadapters 1 hineingesteckt und der Anschlussklemmendom 16 soweit nach unten verschoben ist, bis die Vorsprünge 21 unterhalb der durch die Vorsprünge 20 definierten
Ebene liegen.

Nach Erreichen der Anschlagposition wird der Anschlussklemmendom 16 nach rechts quer zur Einsteckrichtung bewegt, bis die in der Figur 4b) dargestellte Rastposition erreicht wird. In der Rastposition liegen die Vorsprünge 20 im Isolierstoffgehäuse 4 des Anschlussadapters 1 oberhalb der korrespondierenden Vorsprünge 21 am Anschlussklemmendom 16 an und halten auf diese Weise den Anschlussklemmendom 16 am Isolierstoffgehäuse 4 des Anschlussadapters 1.

Während in der in der Figur 4a dargestellten Anschlagposition die Kontaktdurchführungsöffnung 22 im Anschlussklemmendom 16 nicht mit der elektrischen Klemme 7 des Anschlussadapters 1 fluchtet, wird in der in der Figur 4b) dargestellten Rastposition die Kontaktdurchführungsöffnung 22 und der Kontakt 7 in Übereinstimmung gebracht, so dass der als Kontaktstift ausgeführte Kontakte 7 durch die Kontaktdurchführungsöffnung 22 hindurch bis zu einem Gegenkontakt der Anschlussklemme 2 tauchen kann.

Die durch die Vorsprünge 20, 21 und Vertiefungen 19 gebildeten Anschlussadapter- und Anschlussklemmenführungen können nicht nur zum Führen und Halten des Anschlussadapters 1 auf die Anschlussklemme 2 genutzt werden. Vielmehr sind die Anschlussadapter- und Anschlussklemmenführungen weiterhin als Kodierelemente ausgestaltet, um ein Fehlstecken eines Anschlussadapters 1 auf eine Anschlussklemme 2 zu verhindern, wenn die Anschlussbelegung, wie beispielsweise die Zuordnung von Schutzleiter, Nullleiter und Phasenleitern oder u. U. auch die Polzahlen von Anschlussadapter 1 und Anschlussklemme 2 nicht übereinstimmen.

Figur 5 a) bis d) zeigt beispielhaft einige mögliche Ausgestaltungen der Anschlussadapter- und Anschlussklemmenführungen zur Kodierung.

Figuren 5a) und b) zeigen eine erste Kodierung des Anschlussadapters (Figur 5a) und der Anschlussklemme (Figur 5b). Bei dieser Kodierung befinden sich die Vorsprünge 21 am Anschlussklemmendom 16 direkt gegenüberliegend, so dass das in Verbindung mit den Figuren 2 bis 4 beschriebene T-Profil erreicht wird.

Figuren 5c) und d) zeigen eine zweite Art der Kodierung, bei der die Vorsprünge 21 am Anschlussklemmendom 16 gegenüberliegend und schräg zueinander versetzt sind, wie in der Figur 5d) skizziert ist. In entsprechender Weise finden sich die Vorsprünge 20 gegenüberliegend und schräg zueinander versetzt im Isolierstoffgehäuse 4 des Anschlussadapters 1. Auch die Vertiefungen 19 sind schräg gegenüberliegend voneinander angeordnet (Figur 5c).

Figuren 6a) bis d) lassen beispielhaft verschiedene Gestaltungen der Anschlussadapterführungen am Anschlussdom 16 einer Anschlussklemme 2 im Profil erkennen. Neben den direkt gegenüberliegenden Vorsprüngen 21 am Anschlussklemmendom 16 (Figur 6a) und den schräg gegenüberliegenden, versetzt zueinander angeordneten Vorsprüngen 21 gemäß Figur 6b) können auch weitere Vorsprünge 21 vorgesehen sein, die in korrespondierende Vertiefungen 19 eintauchen.

Figuren 6c) und d) zeigen Varianten, bei denen an einer Seite des Anschlussklemmendoms 16 zwei Vorsprünge 21 durch eine Vertiefung 23 voneinander beabstandet angeordnet sind. Diese Vertiefung 23 kann ihrerseits in einen Vorsprung 20 am Isolierstoffgehäuse 4 des Anschlussadapters 1 eintauchen.

Jede dieser Ausgestaltungen ist für eine spezifische, zugeordnete Anschlussbelegung von Anschlussadapter 1 und Anschlussklemme 2 vorgesehen, so dass Anschlussadapter und Anschlussklemme mit ungleichen Anschlussbelegung nicht miteinander verbunden werden können.

Figur 7 lässt eine perspektivische Ansicht eines Anschlussadapters 1 erkennen, der zum Anklemmen an eine Geräteanschlussklemme (nicht dargestellt) vorgesehen ist. Die Geräteanschlussklemme kann beispielsweise eine in ein Montageblech einer Leuchte eingebauten Leuchtenanschlussklemme sein.

Der Anschlussadapter hat ein oberes Gehäuseteil 24, das in Z-Richtung nach unten verschiebbar auf einem unteren Gehäuseteil 25 gelagert ist. In das obere Gehäuseteil 24 ist eine erste Steckerkontaktanordnung 26a und eine zweite Steckkontaktanordnung 26b integriert. Die Steckkontaktanordnungen 26a, 26b sind in dem dargestellten Ausführungsbeispiel einander gegenüberliegend an den Seitenwänden des oberen Gehäuseteils angebracht und erstrecken sich in entgegengesetzte Richtungen. Denkbar ist, dass alternativ oder zusätzlich hierzu eine Steckkontaktanordnung auf der Oberseite des oberen Gehäuseteils 24 vorgesehen ist, die sich nach oben entgegengesetzt zur Verschiebungsrichtung Z erstreckt. Diese Steckeranordnung kann dann mit Schneid-Klemm-Kontakten versehen sein, so dass durchgehende Leitungen auf die Oberseite des oberen Gehäuseteils 24 aufgelegt und mit den Schneid-Klemm-Kontakten verbunden können.

In die Steckkontaktanordnungen 26a, 26b sind Anschlusskontakte (nicht sichtbar) eingebaut, um korrespondierende Stecker-/Buchsenkontakte von auf die Steckkontaktanordnungen aufsteckbaren Leiteranschlusssteckern oder Leiteranschlussbuchsen zu kontaktieren.

Das Aufsetzen des Anschlussadapters 1 auf eine Geräteanschlussklemme wird durch Rasthaken 27a, 27b erleichtert, die seitlich von dem unteren Gehäuseteil 25 hervorspringen und in Einsteckrichtung Z Vorsprünge und an ihren Enden Verriegelungsfüße 28a, 28b haben. Nach dem Einsetzen der Verriegelungsfüße 28a, 28b in Öffnungen einer Montageplatte, in die eine Geräteanschlussklemme eingebaut ist, kann der Anschlussadapter 1 dann durch die Öffnungen und die in der Montageplatte und die in den Öffnungen befindlichen Rasthaken 27a, 27b in eine Klemmposition geführt werden.

An dem oberen Gehäuseteil 24 ragen an die Rasthaken 27a, 27b angepasste parallel dazu ausgerichtete Verriegelungsfinger 29a, 29b hervor, die in der Rastposition ein Herausschieben der Rasthaken 27a, 27b aus den Öffnungen (nicht dargestellt) in der Montageplatte verhindern.

Erkennbar ist weiterhin, dass an den beiden, sich gegenüberliegenden Seitenwänden des oberen Gehäuseteils Führungslaschen 30a, 30b angeordnet sind, die in einer mit einem Querholm 31 abgeschlossenen Nut 32 geführt sind und mit Hilfe einer Anschlagnase 33 ein vollständiges Abziehen des oberen Gehäuseteils 24 vom unteren Gehäuseteil 25 nach oben verhindern, indem die Anschlagnase 33 gegen den Querholm 31 in einer Ruheposition anstößt.

Weiterhin sind beispielsweise am oberen Gehäuseteil 24 Verriegelungslaschen 34a, 34b angeformt, die im Klemmzustand, bei dem das obere Gehäuseteil in Z-Richtung auf das untere Gehäuseteil 25 geschoben ist, mit dem unteren Gehäuseteil 25 verrastet und so das obere Gehäuseteil 24 in der Klemmposition am unteren Gehäuseteil 25 sichert.

Figur 8 zeigt den Anschlussadapter 1 aus Figur 1 in der Klemmposition, die erreicht wird, wenn der Anschlussadapter 1 auf eine Geräteanschlussklemme aufgeschoben und das obere Gehäuseteil 24 in Z-Richtung nach unten verlagert ist. In diesem Zustand sichern die Verriegelungsfinger 29a, 29b die direkt angrenzenden Rasthaken 27a, 27b vor einem Herausschieben aus Öffnungen in einer Montageplatte. Zudem ist das obere Gehäuseteil 24 am unteren Gehäuseteil 25 mit Hilfe der Verriegelungslaschen 34a, 34b festgelegt, so dass auch bei Zug auf mit den Steckkontaktanordnungen 26a, 26b verbundenen Leitungen das obere Gehäuseteil 24 nicht vom unteren Gehäuseteil 25 mit großen Kräften abgezogen werden kann.

Figur 9 lässt den Innenaufbau des Anschlussadapters 1 in der Ruheposition gemäß Figur 7 erkennen. Deutlich ist, dass in das obere Gehäuseteil 24 im Bereich der Steckkontaktanordnungen 26a, 26b jeweils Anschlusskontakte 35a, 35b aufgenommen sind, die durch ein Stromschienenstück 36 miteinander elektrisch leitend verbunden sind. Die Anschlusskontakte 35a, 35b können vorzugsweise zusammen mit dem Stromschienenstück 36 einstückig aus einem Blechmaterial geformt sein.

Von dem Stromschienenstück 36 ragt ein Adapterkontakt 37 in Richtung unteres Gehäuseteil 25 herunter. Der Adapterkontakt 37 ist mit dem Stromschienenstück 36 mechanisch elektrisch leitend verbunden und kann als separates Teil gefertigt werden, was die Montage erleichtert. Denkbar ist aber auch, dass Anschlusskontakte 35a, 35b, Stromschienenstück 36 und Adapterkontakt 37 einstückig gefertigt sind.

Der Adapterkontakt 37 ist an seinem freien Ende in seiner Führungsöffnung 38 einer Führungsplatte 39 geführt. Angrenzend an die Führungsplatte 39 ist eine verschiebbar gelagerte Schutzplatte 40 vorgesehen.

Am unteren Endbereich des unteren Gehäuseteils 25 sind zudem Führungsprofile 41 vorgesehen, die an von einer angrenzenden Geräteanschlussklemme (nicht skizziert) hervorragende Dome 42 der Geräteanschlussklemme angepasst sind, um in der dargestellten Ruhestellung den Anschlussadapter 1 auf die Dome 42 aufzusetzen und den Anschlussadapter 1 relativ zur Geräteanschlussklemme in eine Klemmposition zu verschieben.

Die Klemmposition des Anschlussadapters 1 ist in der Figur 10 dargestellt.

Beim Aufsetzen des Anschlussadapters 1 auf die Dome 42 der Geräteanschlussklemme greift ein von der Schutzplatte 40 nach unten herausragende Haltefinger 43 in eine Öffnung des angrenzenden Doms 42 ein, um die Schutzplatte 40 in einer Position an dem Dom 42 zu fixieren. Anschließend kann der Anschlussadapter 1 auf dem Dom 42 quer verschoben werden, so dass sich das untere Gehäuseteil 25 mit dem oberen Gehäuseteil 24 relativ zur fixierten Schutzplatte 40 verschiebt und auf diese Weise in der Klemmposition (Figur 10) Durchtrittsöffnungen in der Schutzplatte 40 in die Flucht der Adapterkontakte 37 gebracht werden. Hierdurch werden die Adapterkontakte 37, die durch die Schutzplatte 40 in der Ruhestellung vor Berührung geschützt sind, soweit freigegeben, dass diese durch die Durchtrittsöffnungen in der Schutzplatte 40 und Einführungsöffnungen in den Domen 42 der Geräteanschlussklemme hindurch treten können, um mit korrespondierenden Kontakten in der Geräteanschlussklemme in Eingriff zu gelangen. Auf diese Weise wird die Geräteanschlussklemme elektrisch mit den Steckkontaktanschlüssen der Steckkontaktanordnung 26a, 26b über die Adapterkontakte 37 kontaktiert.

Zum Abklemmen des Anschlussadapters 1 von einer Geräteanschlussklemme wird das obere Gehäuseteil 24 wieder nach oben vom unteren Gehäuseteil 25 weg geschoben und anschließend der Anschlussadapter 1 quer von den Domen 42 abgezogen. Dadurch, dass die Schutzplatte 40 über die Haltefinger 43 an den Domen 42 fixiert ist, wird die Schutzplatte 40 wieder in die Sicherungsposition verlagert, wenn die Adapterkontakte 37 in dem oberen und unteren Gehäuseteil 24, 25 zurückgezogen sind. Mit Hilfe der Schutzplatte 40 ist eine ungewollte Berührung der Adapterkontakte 37, die unter Umständen durch an die Steckkontakte angeschlossene und gegebenenfalls unter Spannungspotential stehenden Leitern ausgeschlossen.

Die Steckkontaktanordnungen 26a, 26b können in an sich bekannter Weise zusätzliche Verriegelungselemente 44 haben, um aufgesetzte Anschlussstecker an den Steckkontaktanordnungen 26a, 26b zu sichern.

Figur 11 lässt eine perspektivische Ansicht eines einstückig mit einem Stromschienenstück 36 und einander gegenüberliegenden Anschlusskontakten 35a, 35b verbundenen Adapterkontakt 37 erkennen, der in eine zugeordnete Führungsöffnung 38 einer Führungsplatte 39 eingesetzt ist und durch eine Durchtrittsöffnung in der Schutzplatte 40 hindurch in einer Einführungsöffnung eines korrespondierenden Doms 42 einer Geräteanschlussklemme 2 taucht. Die Anschlusskontakte 35a, 35b können beispielsweise, wie dargestellt, als Steckverbinderkontakte ausgebildet sein. Dabei kontaktiert eine Federgabel (linker Anschlusskontakt 35a) einen Messerkontakt (vergleiche rechten Anschlusskontakt 35b), die in den Gabelkontakt eingeführt wird. Gleichermaßen können aber auch andere Arten von Anschlusskontakten eingesetzt werden, wie Zugfederanschlussklemmen, Schneid-Klemm-Kontakte, Schraubkontakte oder ähnliches.

Figur 12 lässt eine perspektivische Ansicht eines Ausschnitts eines Anschlussadapters 1 mit Adapterkontakten 37 erkennen, bei dem oberhalb der Adapterkontakte 37 einstückig Anschlusskontakte 35c in Schneid-Klemm-Technik (IDC) angeformt sind. Durch die integral mit dem Adapterkontakt 37 am oberen Ende ausgeformten Schneid-Klemm-Kontakte kann eine Steckkontaktanordnung auf einfache und platzsparende Weise an der Oberseite des oberen Gehäuseteils 24 vorgesehen werden. Die anzuschließenden Leiter werden hierbei in am oberen Gehäuseteil 24 ausgebildeten Leiteraufnahmen eingelegt und mit Hilfe eine Deckels und ggf. einer Klemmzange in die Schneid-Klemm-Kontakte 35c eingepresst. Der Deckel wird dann mit dem oberen Gehäuseteil 24 verrastet und/oder verschweißt.

Figur 13 lässt eine perspektivische Ansicht eines weiteren Ausführungsbeispiels eines Anschlussadapters 1 erkennen, bei dem die Zuordnung von Anschlusskontakten 35a, 35b mit zugeordneten Adapterkontakte 37 mit Hilfe von Brückern 45 erfolgt. Diese Brücker 45 können oberhalb der Adapterkontakte 37 angeordnet und vorzugsweise beispielsweise in einstückig am oberen freien Ende der Adapterkontakte 37 angeformte Gabelkontakte 46 eingesteckt werden. Die Brückerebene, auf der die Gabelkontakte 46 angeordnet sind, liegt damit oberhalb der Adapterkontakte 37, so dass die Baugröße des Anschlussadapters 1 klein gehalten werden kann. Die Anschlusskontakte 35a und 35b der Steckkontaktanordnungen 26a, 26b sind dabei über die Brücker 45 starr miteinander verbunden.

Die Brücker 45 können bei der Herstellung montiert und in das obere Gehäuseteil 24 eingebaut sein. Denkbar ist aber auch, dass die Brücker 45 in einen separaten Brückerstecker integriert sind, der auf das zur Aufnahme des Brückersteckers im Bereich der Gabelkontakte 46 teilweise geöffnete Adapteranschlussgehäuse aufgesetzt wird.

## Patentansprüche

1. Set aus Anschlussadapter (1) und Anschlussklemme (2), wobei der Anschlussadapter (1) elektrische Kontakte (7) zur Verbindung mit einem korrespondierenden Gegenkontakt der Anschlussklemme (2) hat, die Gegenkontakte jeweils in einem aus Isolierstoffmaterial gebildeten Anschlussklemmendom (16) so aufgenommen sind, dass die Gegenkontakte durch eine jeweilige Kontaktführungsöffnung (22) im zugeordneten Anschlussklemmendom (16) für einen Kontakt (7) des Anschussadapters (1) zugänglich sind, und wobei die Anschlussklemmendome (16) Anschlussadapterführungen haben, die ausgebildet sind, um mit korrespondierenden Anschlussklemmenführungen am Anschlussadapter (1) zur Führung des Anschlussadapters (1) von einer Aufsteckposition, in der der Anschlussadapter (1) passend auf die Anschlussklemme (2) aufgesetzt und Anschlussadapter (1) und Anschlussklemme (2) von dort zusammengesteckt werden können, in eine Rastposition, in der der Anschlussadapter (1) auf der Anschlussklemme (2) so aufsitzt und gehalten wird, dass die elektrischen Kontakte (7) des Anschlussadapters (1) und die korrespondierenden Gegenkontakte der Anschlussklemme (2) zur elektrischen Kontaktierung relativ zueinander bewegbar sind, wobei die Anschlussadapter- und Anschlussklemmenführungen zum Verrasten genutzt werden und zugleich Kodierelemente bilden, indem sie aufeinander abgestimmt sind, sodass eine Kodierung in Abhängigkeit von der vorgesehenen Anschlussbelegung der in dem Anschlussadapter (1) und der Anschlussklemme (2) für die gegenseitige Kontaktierung vorhandenen Kontakte bereitgestellt ist, die eine Führung eines Anschlussadapters (1) auf eine Anschlussklemme (2) oder umgekehrt nur bei übereinstimmender Anschlussbelegung erlaubt, wobei die Anschlussadapter- und Anschlussklemmenführungen in Abhängigkeit der Anschlussbelegung unterschiedlich ausgebildet sind, sodass Anschlussklemme (2) und Anschlussadapter (1) mit unterschiedlichen Anschlussbelegungen nicht miteinander verbindbar sind, wobei die Anschlussadapter- und Anschlussklemmenführungen durch Vorsprünge und Vertiefungen gebildet sind.

2. Set nach Anspruch 1, **dadurch gekennzeichnet, dass** die Anschlussadapter- und Anschlussklemmenführungen durch Vorsprünge (20, 21) und Vertiefungen (19) im Isolierstoffmaterial des Anschlussklemmendoms (16) und einem korrespondierenden Steckaufsatzbereich des Anschlussadapters (1) gebildet sind.

3. Set nach Anspruch 1 oder 2, **dadurch gekennzeichnet, dass** die eine Kodierung bildenden Abschnitte der Anschlussadapter- und Anschlussklemmenführungen an dem freien Ende des Anschlussklemmendoms (16) der Anschlussklemme (2) sind, so dass ein Aufstecken eines nicht passenden Anschlussadapters (1) bereits vor dem Verschiebevorgang verhindert wird.

4. Set nach einem der vorhergehenden Ansprüche, **dadurch gekennzeichnet, dass** der Anschlussklemmendom (16) integral mit einem Isolierstoffgehäuse der Anschlussklemme (2) geformt ist.

5. Set nach einem der vorhergehenden Ansprüche, **dadurch gekennzeichnet, dass** die Anschlussadapter- und Anschlussklemmenführungen eine derartige Führungsbahn definieren, dass im ersten Schritt der Kontaktierung Anschlussadapter (1) und Anschlussklemme (2) aufeinander zu bewegbar sind, nach Erreichen einer Anschlussposition Anschlussadapter (1) und Anschlussklemme (2) quer zueinander bewegbar sind und nach Erreichen der Rastposition die elektrischen Kontakte (7) im Anschlussadapter (1) relativ zu den korrespondierenden Gegenkontakten zur gegenseitigen Kontaktierung aufeinander zu bewegbar sind.

6. Set nach Anspruch 5, **dadurch gekennzeichnet, dass** die elektrischen Kontakte (7) des Anschlussadapters in einem Isolierstoffgehäuse (4) aufgenommen sind, wobei die Kontakten (7) im entriegelten Zustand durch eine Schutzplatte (5) vor Berührung von Außen geschützt sind, wobei die Schutzplatte (5, 40) mindestens ein Führungselement (14), wie beispielsweise ein nach unten in Richtung der Anschlussfläche für eine Anschlussklemme (2) abragender Haltefinger (43) zum Halten der Schutzplatte (5, 40) in einer festen Position zur Anschlussklemme (2) beim Zusammenwirken des Führungselementes (14) mit der Anschlussklemme (2) hat, während ein unteres und oberes Gehäuseteil (24, 25) des Anschlussadapters (1) relativ zur Schutzplatte (5, 40) beim Aufrasten auf die Anschlussklemme (2) verschoben wird, um die Durchtrittsöffnungen auf die Adapterkontakte (37) auszurichten, und dass das obere Gehäuseteil (24) einen Sperrriegel (13) hat, der sich von dem oberen Gehäuseteil (25) senkrecht nach unten in Richtung der Schutzplatte (5, 40) erstreckt, und dass in der Schutzplatte (5, 40) und in dem unteren Gehäuseteil (25) Sperrriegeldurchbrüche (S) vorgesehen sind, die miteinander fluchten, wenn die Schutzplatte (5, 40) in Bezug auf das untere Gehäuseteil (25) in eine Anschlussposition zum Anklemmen der Anschlussklemme (2) verschoben ist, wobei die Sperrriegeldurchbrüche (S) auf den Sperrriegel (13) abgestimmt sind, so dass der Sperrriegel (13) in der Anschlussposition durch die Sperrriegeldurchbrüche (S) hindurch gleiten kann und damit in Herunterdrücken des oberen Gehäuseteils (24) in Richtung Schutzplatte (5, 40) und Anschlussklemme (2) ermöglicht wird.

## Claims

1. A set comprising a connection adapter (1) and connection terminal (2), with the connection adapter (1) having electrical contacts (7) for connection to a corresponding mating contact of the connection terminal (2), the mating contacts each being accommodated in a connection terminal dome (16), which is formed from insulating material, such that the mating contacts are accessible to a contact (7) of the connection adapter (1) through a respective contact guide opening (22) in the associated connection terminal dome (16), and with the connection terminal domes (16) having connection adapter guides which are designed to with corresponding connection terminal guides on the connection adapter (1) for guiding the connection adapter (1) from a mounting position, in which the connection adapter (1) is mounted on the connection terminal (2) in a matching manner and from which the connection adapter (1) and connection terminal (2) can be plug-connected, to a latching position, in which the connection adapter (1) is seated and held on the connection terminal (2) such that the electrical contacts (7) of the connection adapter (1) and the corresponding mating contacts of the connection terminal (2) can be moved relative to one another in order to make electrical contact, wherein the connection adapter guides and connection terminal guides are used for latching purposes and also employed as coding elementes, in that they are matched to one another such that a coding is provided as a function of the provided connection assignment of the contacts present in the connection adapter (1) and the connection terminal (2) for making mutual contact, said coding permitting a connection adapter (1) to be guided on a connection terminal (2), or vice versa, only given a corresponding connection assignment, wherein said connection adapter guides and connection terminal guides are desgined different as a function of the connection assignment, such that connection terminal (2) and connection adapter (1) with different connection assignments cannot be connected to one another, wherein the connection adapter guides and connection terminal guides are formed by projections and recesses.

2. The set as claimed in claim 1, **characterized in that** the connection adapter guides and connection terminal guides are formed by projections (20, 21) and recesses (19) in the insulating material of the connection terminal dome (16) and a corresponding plug attachment region of the connection adapter (1).

3. The set as claimed in claim 1 or 2, **characterized in that** those sections of the connection adapter guides and connection terminal guides which form a coding are present at the free end of the connection terminal dome (16) of the connection terminal (2), and therefore a connection adapter (1) which does not match is prevented from being mounted as early as before the movement process.

4. The set as claimed in one of the preceding claims, **characterized in that** the connection terminal dome (16) is integrally formed with an insulating material housing of the connection terminal (2).

5. The set as claimed in one of the preceding claims, **characterized in that** the connection adapter guides and the connection terminal guides define a guide path of the kind such that, in the first step of the contact-making process, the connection adapter (1) and connection terminal (2) can be moved toward one another, the connection adapter (1) and connection terminal (2) can be moved transverse to one another after a connection position is reached, and the electrical contacts (7) in the connection adapter (1) can be moved toward one another relative to the corresponding mating contacts for making mutual contact after the latching position is reached.

6. The set as claimed in claim 5, **characterized in that** the electrical contacts (7) of the connection adapter are accommodated in an insulating material housing (4), wherein the contacts (7) are protected against contact from the outside by a protective plate (5) in the unlocked state, wherein the protective plate (5, 40) has at least one guide element (14), for example a holding finger (43), which projects downward in the direction of the connection face for a connection terminal (2), for holding the protective plate (5, 40) in a fixed position with respect to the connection terminal (2) when the guide element (14) interacts with the connection terminal (2), while a lower and an upper housing part (24, 25) of the connection adapter (1) are moved relative to the protective plate (4, 40) when said connection adapter latches onto the connection terminal (2) in order to align the passage openings with the adapter contacts (37), and **in that** the upper housing part (24) has a locking bar (13) which extends from the upper housing part (24) perpendicularly downward in the direction of the protective plate (5, 40), and **in that** locking bar apertures (S) are provided in the protective plate (5, 40) and in the lower housing part (25), said locking bar apertures being aligned with one another when the protective plate (5, 40) is moved in relation to the lower housing part (25) to a connection position for fastening the connection terminal (2), with the locking bar apertures (S) being matched to the locking bar (13), so that the locking bar (13) can slide through the locking bar apertures (S) in the connection position, and therefore the upper housing part (24) can be pushed down in the direction of the protective plate (5, 40) and the connection terminal (2).

## Revendications

1. Ensemble comprenant un adaptateur de connexion (1) et une borne de connexion (2), l'adaptateur de connexion (1) comportant des contacts électriques (7) destinés à être raccordés à un contact homologue correspondant de la borne de connexion (2), les contacts homologues étant chacun reçus dans un dôme de borne de connexion (16) en matière isolante de sorte que les contacts homologues soient accessibles par une ouverture de guidage de contact respective (22) ménagée dans le dôme de borne de connexion associé (16) en vue d'un contact (7) de l'adaptateur de connexion (1) et les dômes de borne de connexion (16) comportant des guides d'adaptateur de connexion qui sont adaptés pour coopérer avec des guides de borne de connexion correspondants au niveau de l'adaptateur de connexion (1) pour guider l'adaptateur de connexion (1) d'une position de fixation, dans laquelle l'adaptateur de connexion (1) peut être placé de manière ajustée sur la borne de connexion (2) et l'adaptateur de connexion (1) et la borne de connexion (2) peuvent être assemblés, dans une position d'encliquetage dans laquelle l'adaptateur de connexion (1) est placé et maintenu sur la borne de connexion (2) de telle sorte que les contacts électriques (7) de l'adaptateur de connexion (1) et les contacts homologues correspondants de la borne de connexion (2) peuvent être rapprochés pour établir un contact électrique, les guides d'adaptateur de connexion et de borne de connexion étant utilisés pour l'encliquetage et formant en même temps des éléments de codage en ce qu'ils sont adaptés entre eux de manière à réaliser un codage en fonction de la connexion prévue des contacts qui existent dans l'adaptateur de connexion (1) et la borne de connexion (2) pour établir le contact mutuel des contacts prévus, lequel codage permet de guider un adaptateur de connexion (1) sur une borne de connexion (2) ou inversement seulement en cas de connexion correspondante, les guides d'adaptateur de connexion et de borne de connexion étant conformés de façon différente en fonction de la connexion établie, de sorte que la borne de connexion (2) et l'adaptateur de connexion (1) qui ont des connexions différentes ne peuvent pas être reliés ensembles, les guides d'adaptateur de connexion et de bornes de connexion étant formés par des saillies et des creux.

2. Ensemble selon la revendication 1, **caractérisé en ce que** les guides d'adaptateur de connexion et de borne de connexion sont formés par des saillies (20, 21) et des creux (19) dans la matière isolante du dôme de borne de connexion (16) et une zone de placement correspondante de l'adaptateur de connexion (1).

3. Ensemble selon la revendication 1 ou 2, **caractérisé en ce que** les parties, formant un codage, des guides d'adaptateur de connexion et de borne de connexion sont situées à l'extrémité libre du dôme de borne de connexion (16) de la borne de connexion (2) de sorte qu'une fixation d'un adaptateur de connexion (1) non adapté soit empêchée déjà avant le processus déplacement.

4. Ensemble selon l'une des revendications précédentes, **caractérisé en ce que** le dôme de borne de connexion (16) est formé solidairement avec un boîtier en matière isolante de la borne de connexion (2).

5. Ensemble selon l'une des revendications précédentes, **caractérisé en ce que** les guides d'adaptateur de connexion et de borne de connexion définissent un chemin de guidage tel que l'adaptateur de connexion (1) et la borne de connexion (2) peuvent être rapprochés dans la première étape d'établissement de contact, l'adaptateur de connexion (1) et la borne de connexion (2) peuvent être rapprochés transversalement après avoir atteint la position de connexion et, après avoir atteint une position d'encliquetage, les contacts électriques (7) dans l'adaptateur de connexion (1) peuvent êtrer approchés des contacts homologues correspondants pour établir le contact mutuel.

6. Ensemble selon la revendication 5, **caractérisé en ce que** les contacts électriques (7) de l'adaptateur de connexion sont reçus dans un boîtier (4) en matière isolante, les contacts (7) étant protégés, à l'état déverrouillé, de tout contact avec l'extérieur par une plaque de protection (5), la plaque de protection (5, 40) comportant au moins un élément de guidage (14), tel qu'un doigt de retenue (43) saillant vers le bas en direction de la surface de connexion destinée à une borne de connexion (2) pour maintenir la plaque de protection (5, 40) dans une position fixe par rapport à la borne de connexion (2) pendant la coopération de l'élément de guidage (14) avec la borne de connexion (2), tandis que des parties de boîtier inférieure et supérieure (24, 25) de l'adaptateur de connexion (1) sont déplacées par rapport à la plaque de protection (5, 40) lors de l'encliquetage sur la borne de connexion (2) pour aligner les ouvertures de passage sur les contacts d'adaptateur (37) et **en ce que** la partie de boîtier supérieure (24) comporte un verrou de blocage (13) qui s'étend depuis la partie de boîtier supérieure (25) perpendiculairement vers le bas en direction de la plaque de protection (5, 40), et **en ce que** des passages de verrou de blocage (S) sont prévus dans la plaque de protection (5, 40) et dans la partie de boîtier inférieure (25), lesquels passages de verrou de blocage sont alignés entre eux lorsque la plaque de protection (5, 40) est déplacée par rapport à la partie de boîtier inférieure (25) jusque dans une position de connexion pour connecter la borne de connexion (2), les passages de verrou de blocage (S) étant adaptés au verrau de blocage (13), de telle sorte que le verrou de blocage peut coulisser dans la position de connexion à travers les passages de verrou de blocage (S) et permet ainsi l'abaissement de la partie de boîtier supérieure (24) en direction de la plaque de protection (5, 40) et de la borne de connexion (2).
